# EUROPÄISCHE PATENTANMELDUNG

(11) **EP 1 657 373 A2**
(43) Veröffentlichungstag der Anmeldung: **17.05.2006**
(21) Anmeldenummer: 05024842.6
(22) Anmeldetag: 14.11.2005
(51) Int. Cl.: E03F 5/04

(54) **Einsatzteil und Ablaufsystem**

(30) Priorität: 12.11.2004 DE 202004017607 U
(71) Anmelder: Kessel GmbH, 85101 Lenting (DE)
(72) Erfinder: Kessel, Bernhard, 85101 Lenting (DE)
(74) Vertreter: Grünecker, Kinkeldey, Stockmair & Schwanhäusser Anwaltssozietät

(57) **Zusammenfassung**

Ein Einsatzteil (E) für ein Abwasser-Ablaufsystem (S), welches einen oberseitig offenen, an wenigstens einen Kanal anschließbaren Ablaufbehälter (B) umfasst, weist der Einsatzteil (E) einen tellerförmigen Einlauftrichter (1) mit einem im Wesentlichen quer zur Trichterachse (X) orientierten Dichtsitz (10) an der Unterseite und eine schwenkgelagerte, von unten gegen den Dichtsitz (10) durch ein mitbewegbares Gewicht (6) beaufschlagte Auffang-Schalenklappe (3) auf, wobei in den Einlauftrichter (1) ein Ausweichdom (4) für das Gewicht (6) eingegliedert ist. Am Einlauftrichter (1) kann eine Brandschutz-Charge unterseitig angebracht sein. Im Ablaufsystem (S) leistet die Auffang-Schalenklappe (3) in Zusammenarbeit mit dem Dichtsitz (10) eine temporäre und flüssigkeitsstandsunabhängige Geruchverschluss-Funktion und zumindest eine Rückfluss-Verhinderungsfunktion.

## Beschreibung

Die Erfindung betrifft einen Einsatzteil gemäß Oberbegriff des Anspruchs 1 und 17 sowie ein Ablaufsystem gemäß Oberbegriff des Anspruchs 23 und 29.

Der aus DE 2522424 A bekannte Einsatzteil mit wasserstandsabhängiger Geruchverschluss-Funktion ist im Ablaufsystem im Ablaufbehälter an einer ein Ablaufrohr aufweisenden Seitenwand in einer dort eingeformten Haltestruktur herausnehmbar positioniert. Der Einsatzteil ist gegen einen anderen Einsatzteil mit Geruchverschluss- und Rückstauverschluss-Funktion austauschbar, benötigt allerdings wegen der erforderlichen Geruchverschlusshöhe relativ viel Höhe. Es bietet der Einsatzteil keine Sicherheit gegen von unten kommende Insekten, die durch den Rost an der Oberseite des Ablaufbehälters oder des in den Ablaufbehälter eingesetzten Aufsatzteils herausklettern. Die wasserstandsabhängige Geruchverschluss-Funktion geht bei Austrocknen verloren, was bei langen Zulaufpausen, insbesondere in warmem Klima, leicht passiert. Es besteht deshalb Bedarf, die Palette der bei einem solchen Ablaufsystem gegebenen Variationsmöglichkeiten wahlweise erweitem zu können, und für beliebige Ablaufsysteme nach einem niedrig bauenden, leicht einsetz- und entnehmbaren Einsatzteil, der gegen Geruchs- und Insekten-Austritt aus dem Ablaufbehälter sicher ist und dennoch den Zulauf von oben zulässt.

In der Abwassertechnik ist seit Jahrzehnten die sogenannte Klenk'sche Klappe bekannt, die nicht nur eine Geruchsverschlussfunktion leistet, sondern auch Rückfluss nach oben verhindert. Gemäß CH 43867 und FR 55 5160 ist in einem gemauerten Ablaufstrang ein Einlauftrichter fest installiert, der unterseitig einen horizontalen Dichtsitz definiert, und an dem eine Auffang-Schalenklappe schwenkbar montiert ist. Die Auffang-Schalenklappe wird in Schließrichtung gegen den Dichtsitz über einen Hebelarm durch ein Gewicht belastet, fängt ein vorbestimmtes Füllvolumen auf, das schließlich die Auffang-Schalenklappe verlagert, so dass diese in einem Zug in die volle Öffnungsstellung schwenkt, den Einlauf von Abwasser durch den Einlauftrichter zulässt, und nach Versiegen des Zulaufs und Entleeren des Füllvolumens selbsttätig rasch wieder in die Schließstellung zurückkehrt. Für die Bewegung des Gewichtes ist in der Einlaufkanalwand ein gemauerter Freiraum seitlich des Einlauftrichters und bis über die Höhe des Einlauftrichters hinaus vorgesehen. Die Installation erfordert deshalb aufwendige Vorbereitungsarbeiten. Die Entnahme der Klappe ist kaum oder nur mit erheblichem Aufwand möglich.

Dieses Prinzip ist ferner bei einem vertikalen Abwasserschacht aus DE 27 01 157 A und DE 23 23 687 A bekannt. An der Unterseite einer großdimensionierten Einlaufplatte mit vertikalem Einlaufrohr ist neben dem Einlaufrohr und bis zur Schachtwand Platz für die Bewegung des Gewichts ausgespart, wodurch das System hoch baut. Außen am Einlaufrohr ist ein Halteflansch angeschweißt, der eine Dichtungs-Kreisringscheibe trägt, durch welche die untere Mündung des Einlaufrohres ragt, und mit der der Rand der Auffang-Schalenklappe zusammenwirkt.

Bei Bedarf sollen Ablaufsysteme auch eine Brandschutz-Funktion erfüllen. Um den Vorschriften zu genügen, soll bei einer Brandprüfung das Ablaufsystem das Austreten heißer und mit erheblichem Druck aufsteigender Brandgase über die Geruchverschlussfunktion verhindern, bis eine Brandschutzmaßnahme greift, die durch die Temperatur ausgelöst wird, und dann den Strang abschottet. Bei aus DE 201 01 589 U und DE 102 01 287 B bekannten Ablaufsystemen sind Brandschutzeinlagen in das Ablaufsystem integriert, die aus einem unter Temperatureinwirkung aufquellenden oder expandierenden Material bestehen, das in expandiertem Zustand das Ablaufsystem absperrt. In DE 201 01 589 U ist außen am Ablaufrohrstutzen des Ablaufbehälters eine ringförmige Brandschutzeinlage festgeklemmt, die bei Expansion den Ablaufrohrstutzen einschnürt und absperrt. In dem Ablaufsystem der DE 102 01 287 B ist die Brandschutzeinlage innen im Ablaufrohrstutzen des Ablaufbehälters montiert, so dass sie den Ablaufrohrstutzen im Brandfall direkt innen abschottet. Die bekannten Ablaufsysteme enthalten als Einsatzteile wasserstandsabhängig funktionierende Geruchverschlüsse, in denen mit einer bestimmten Geruchverschlusshöhe ein Wasserkissen steht. Im Brandfall drücken die Brandgase zunächst das im Geruchverschluss stehende Wasser nach oben heraus, oder verdunsten es, so dass die Brandgase solange nach oben herausgedrückt werden, bis schließlich die Brandschutzeinlage wirksam wird. Deshalb besteht Bedarf nach einem Einsatzteil bzw. Ablaufsystem, bei dem im Brandfall der Austritt von Brandgasen bis zum Wirksamwerden der Brandschutzeinlage relativ sicher verhindert wird.

Der Erfindung liegt die Aufgabe zugrunde, einen niedrig bauenden, leicht entnehmbaren und einsetzbaren Einsatzteil für ein zumindest einen Ablaufbehälter aufweisendes Ablaufsystem, und ein Ablaufsystem anzugeben, das bei einfachster Handhabung unter anderem Insekten-Sicherheit bietet und wahlweise eine breite Palette unterschiedlicher Funktionen, z.B. auch eines zuverlässigen Brandschutzes, ermöglicht.

Die gestellte Aufgabe wird mit den Merkmalen des Anspruchs 1, des Anspruches 7, des Anspruchs 23 und des Anspruches 29 gelöst.

Der Einsatzteil greift das Funktionsprinzip der Klenk'schen Klappe auf, jedoch mit so geringer Bauhöhe, dass er nachträglich in schon bestehende Ablaufsysteme bequem einsetzbar ist (Nachrüstung) oder in neuen Ablaufsystemen ohne nennenswerte Änderung des bewährten System-Konzepts als Erstausstattung anbringbar ist. Die geringe Bauhöhe wird dadurch erzielt, dass der Ausweichdom im Einlauftrichter die Bewegung des Gewichts der Auffang-Schalenklappe ermöglicht, so dass der Einlauftrichter seicht und die Auffang-Schalenklappe in geringem Abstand von der Oberseite des Einlauftrichters angeordnet sein können. Es leistet der eingesetzte Einsatzteil nicht nur eine Geruchverschluss- und Rückflussverhinderungs-Funktion, sondern auch Sicherheit gegen hochkletternde Insekten.

Die Kombination des Dichtsitzes mit der Klappe und der mit dem Dichtsitz vereinigten Brandschutz-Charge funktioniert im Brandfall hervorragend, da die Klappe zuverlässig mechanisch absperrt und mit steigendem Brandgasdruck von unten sogar noch fester zugedrückt wird, bis die Brandschutz-Charge expandiert und absperrt. Dabei kann die Brandschutz-Charge sozusagen als zusätzliches Antriebs- und Absperrmedium für die Klappe operieren, weil sie beim Expandieren flankierend mit dem Druck der Brandgase die Klappe an den Dichtsitz andrückt und bis zur vollständigen Abschottung fest angedrückt hält und sozusagen einbettet. Selbst wenn die Klappe gerade geringfügig geöffnet sein sollte, wird sie zuverlässig durch Brandgase und die expandierende Brandschutz-Charge geschlossen, um das Austreten von Brandgasen zuverlässig zu verhindern. Dies ist eine zusätzliche, bequeme Möglichkeit, den Einsatzbereich des Einsatzteils bzw. des Ablaufsystems auch auf diese Funktion zu erweitern, denn es sind nur einfache bauliche Maßnahmen zum Anbringen der Brandschutz-Charge bei oder unterhalb der Klappe erforderlich.

Da in dem Ablaufsystem der Einsatzteil nur durch axiales Eindrücken in Richtung von der offenen Oberseite des Ablaufbehälters oder des Aufsatzteils in der Dichtposition lagegesichert ist, lässt er sich leicht einbringen und jederzeit wieder entnehmen, z.B. zu Reinigungsarbeiten, wobei er wegen der obenliegenden Position durchaus auch die Verwendung anderer Einsatzteile im Ablaufbehälter gestattet und eine optimal geringe Bauhöhe des Ablaufsystems ermöglicht, d.h. eine Bauhöhe, wie sie sich bei bewährten Ablaufsystemen in nach moderner Bauweise relativ dünnen Decken oder Böden durchgesetzt hat. Das Ablaufsystem benötigt keine nennenswerte Vorbereitung für den Einsatzteil, weil dieser an die Gegebenheiten in Ablaufsystemen angepasst ist.

In dem brandschutzsicheren Ablaufsystem ist die Brandschutz-Charge in dem durch die Bauart der Kombination Dichtsitz und Klappe bedingt gebotenen Einbauraum bequem unterzubringen. lm Brandfall übt die Klappe ihre Rückschlag- und Geruchverschluss-Funktion aus, so dass kaum Brandgase nach oben austreten. Ferner wird die Brandschutz-Charge so platziert, dass sie zunächst als Antrieb fungiert, die Klappe zuverlässig in die Absperrstellung bringt und festhält, sie in der Absperrstellung sozusagen zu blockiert, und dann den gesamten Querschnitt abschottet.

Bei einer zweckmäßigen Ausführungsform weist der Einsatzteil am Außenrand wenigstens einen umlaufenden Dichtrahmen auf, mit dem der Einsatzteil im Wesentlichen ohne andere Hilfsmittel in der Dichtposition lagegesichert wird. Und zwar wird er in einen entsprechend geformten oder bei vielen Ablaufsystemen ohnedies bereits vorhandenen Schachtabschnitt des Ablaufbehälters bzw. des Aufsatzteils eingesetzt.

Der Dichtrahmen sollte dabei eine gegenüber dem Außenrand nach außen vortretende Dichtstruktur aufweisen, um dank der Elastizität nicht nur Fertigungstoleranzen kompensieren zu können, sondern auch den Einsatz des Einsatzteiles in unterschiedlich dimensionierten Schachtabschnitten verschiedener Ablaufsysteme jeweils mit der erforderlichen Dichtheit zu ermöglichen. Durch die nach außen vortretende Dichtstruktur wird nämlich zwischen dem starren Außenrand und der starren Wand im Schachtabschnitt genügend Fleisch des elastischen Materials des Dichtrahmens bereitgestellt, um die erwähnte Kompensationswirkung zu erzielen.

Bei einer Ausführungsform weist der Dichtrahmen selbst einen über den Außenrand nach außen vorspringenden Auflageflansch auf. Der Einsatzteil wird mit dem Auflageflansch einerseits dichtend und andererseits positionierend auf einer Schulter des Ablaufbehälters oder des Aufsatzteils aufgesetzt. Dadurch wird eine ausreichende Dichtwirkung erzielt. Zusätzlich können jedoch weitere Maßnahmen für die sichere Positionierung sorgen, z.B. das Gewicht eines aufliegenden Rosts oder eines anderen Bauteils des Ablaufsystems. Bei einer anderen Ausführungsform weist der Außenrand selbst einen über die Dichtstruktur nach außen vorspringenden Auflageflansch auf, der auf der starren Schulter des Ablaufbehälters oder des Aufsatzteils positioniert wird, wobei der darunterliegende Dichtrahmen die Dichtfunktion erbringt. Auch hierbei sollte der Dichtrahmen eine nach außen vortretende Dichtstruktur aufweisen, um trotz unterschiedlicher Abmessungen eine sichere Dichtfunktion zu gewährleisten.

Bei einer zweckmäßigen Ausführungsform wird der Außenrand von einem umlaufenden Hochsteg gebildet. Der Dichtrahmen ist auf den Hochsteg aufgeknüpft. Zur Dichtung ist wenigstens eine umlaufende Dichtlippe vorgesehen, die zu unterschiedlichen Dichtdurchmessern oder Dichtdimensionierungen passt. Eine oberseitige Dichtlippe kann dann gleichzeitig den Auflageflansch zum Positionieren des Einsatzteils bilden.

Bei einer anderen Ausführungsform enthält der Außenrand im Abstand unterhalb des Auflageflansches eine umlaufende, nach außen offene Nut für den Dichtrahmen. Dies kann ein Konzept sein, das für Bade- oder Wannen-Ablaufsysteme zweckmäßig ist. Der jeweilige Dichtrahmen kann alternativ in Zweikomponententechnik einstückig am Einlauftrichter geformt sein.

Bei einer zweckmäßigen Ausführungsform mit einem rohrstutzenartigen Trichterauslauf bildet der Ausweichdom im Einlauftrichter einen Teil des Trichterauslaufs. Durch diese weitgehende Integration des Ausweichdoms in den Einlauftrichter wird in Querrichtung Platz gespart und ergeben sich günstige Einlaufverhältnisse

Dabei kann der Ausweichdom zumindest annähernd die Form eines in den Einlauftrichter eingegliederten, beidendig verschlossenen Zylindermantel-Teils haben, etwa entsprechend der Form des Gewichtes an der Auffang-Schalenklappe.

Günstige Schließverhältnisse ergeben sich, wenn die Ebene des Dichtsitzes mit der Ebene der Oberseite des Einsatzteils einen spitzen Winkel einschließt. Vorzugsweise steigt der Dichtsitz in Richtung zur Schwenkachse der Auffang-Schalenklappe geringfügig schräg an. Dadurch setzen sich, wenn überhaupt, Ablagerungen aus zulaufendem Abwasser allenfalls am tieferliegenden Bereich des Dichtsitzes ab, so dass auch im funktionsbedingt nur niedrigeren Anpressdruck leistenden, der Schwenkachse benachbarten Bereich des Gegendichtsitzes der Auffang-Schalenklappe stets ein ordnungsgemäßer Verschluss eintritt.

Dabei kann es zweckmäßig sein, die Schwenkachse der Auffang-Schalenklappe zwischen Dichtsitz und dem Gewicht und näher bei der Oberseite des Einsatzteiles zu positionieren als den Dichtsitz. Dadurch liegt der Bereich der Schwenkachse außerhalb des Zulaufstroms, und ergibt sich ein günstiger Hebelarm für das Gewicht.

Eine hervorragende Dichtwirkung lässt sich mit einem Dichtsystem mit einer Lippendichtung mit wenigstens einer umlaufenden, vorstehenden Dichtlippe erzielen. Zweckmäßig wird das Dichtsystem im Dichtsitz am Einlauftrichter angebracht. Alternativ könnte es am Gegendichtsitz der Auffang-Schalenklappe montiert sein. Es ist sogar möglich, sowohl am Dichtsitz als auch am Gegendichtsitz jeweils eine Lippendichtung anzubringen. Die Dichtlippe, gegebenenfalls mehrere Dichtlippen, bieten den Vorteil, schon bei nur moderaten Anpressdrücken eine hervorragende Abdichtung zu erbringen.

Herstellungstechnisch günstig wird das Dichtsystem, z.B. eine Lippendichtung, in Zweikomponententechnik beispielsweise mit dem Einlauftrichter oder/und der Auffang-Schalenklappe als Spritzgussteil ausgebildet. Ein härterer Elastomer oder Gummi formt den einen Körper, während der weichere Elastomer oder Gummi das Dichtsystem bildet, z.B. ein thermoplastisches TPE.

Dabei kann es zweckmäßig sein, die Dichtlippe (oder alle Dichtlippen) zur Trichterachse hin oder von der Trichterachse weg schräg zu stellen oder gebogen zu formen. Diese Geometrie der Dichtlippe macht diese extrem weich, so dass sie sich unter dem Anlagedruck flächig auflegt und Unebenheiten ausgleicht.

Das Dichtsystem, bzw. die Dichtlippe sollte dabei eine Shore-Härte von weniger als 50 Sh aufweisen, zweckmäßigerweise etwa nur 35 Sh.

Bei einer zweckmäßigen Ausführungsform sind der Einsatzteil und der Dichtsitz rund, beispielsweise entsprechend der auch bei Ablaufsystemen üblichen runden Form. Dabei können die Mittelachsen des Außenrandes und des Dichtsitzes des Einsatzteils in der Trichterachse liegen. Es ergeben sich symmetrische Einlaufverhältnisse und wird das zulaufende Abwasser zentral in den Ablaufbehälter geleitet. Das Gewicht der Auffang-Schalenklappe befindet sich zweckmäßig innerhalb der Projektion des Außenrandes in Richtung der Trichterachse. Dadurch wird eine Kollision des sich bewegenden Gewichtes mit außenliegenden Teilen des Ablaufsystems von vomherein vermieden.

Bei einer zweckmäßigen Ausführungsform des Einsatzteiles ist die in Richtung der Trichterachse gesehene Höhe bei in der Schließstellung befindlicher Auffang-Schalenklappe maximal etwa 40 % des Außendurchmesser des Einsatzteils, vorzugsweise sogar nur etwa bis zu 35 %. Die Höhe beträgt bei in der Öffnungsstellung befindlicher Auffang-Schalenklappe nur bis zu etwa 70 % des Außendurchmessers. In Kombination mit der ohnedies niedrigen Höhe des Einsatzteils wird auch bei in der Öffnungsstellung befindlicher Klappe nur so wenig Tiefe beansprucht, dass durchaus andere Einsatzteile ebenfalls im Ablaufbehälter untergebracht werden können, insbesondere falls der Einsatzteil im Aufsatzteil des Ablaufsystems positioniert ist.

Bei dem brandschutzsicheren Einsatzteil erstreckt sich die Brandschutz-Charge bis über die Position des Dichtsitzes für die Klappe nach unten, so dass sie einerseits frühzeitig der Hitze im Brandfall ausgesetzt wird und rasch anspricht, und andererseits die Klappe, falls diese geringfügig offen sein sollte, zuverlässig zudrückt, bzw. im geschlossenen Zustand blockiert und einbettet.

Da eine wichtige Funktion der Brandschutz-Charge ist, die gegebenenfalls geringfügig geöffnete Klappe zuverlässig an den Dichtsitz zu drücken, sozusagen als thermisch aktivierbarer Zwangsverschluss der Klappe, kann es ausreichen, die Charge nur in einem unteren Umfangsteilbereich des Einsatzteils anzuordnen (am Einlauftrichter oder von diesem getrennt), so dass sie z.B. von der Seite des Kraftspeichers die Klappe schließt und geschlossen hält, bis der ganze Querschnitt abgeschottet ist.

Zweckmäßig ist die Brandschutz-Charge eine geschlossene Ringmanschette, die den Dichtsitz und den Kraftspeicher, z.B. ein Gewicht, mit radialem Abstand umfasst. Hierbei wird der bauartbedingt gebotene, an sich freie und für Abwasserzwecke nicht benötigte Ringraum um den Dichtsitz zum Unterbringen einer möglichst großen Brandschutz-Charge genutzt.

Die Anbringung der Brandschutz-Charge ist einfach, wenn am Einlauftrichter oder unterseitig eine umlaufende Schürze (rund oder mit beliebiger Querschnittskontur) angeordnet ist, die sich bis über die Position des Dichtsitzes nach unten erstreckt. An der Schürze ist die Brandschutz-Charge innen lagegesichert, wobei sie zweckmäßig auf ein Rohrstück mit Endflansch außen aufgebracht ist, und der Endflansch an der Schürze innen gehaltert wird. Hierbei bieten sich zweckmäßig in Ausschnitte der Schürze eingerastete Vorsprünge des Endflansches an, so dass sich die Brandschutz-Charge leicht einclipsen lässt. Das Rohrstück und die Schürze bilden eine Einkapselung für die eigentliche Brandschutz-Charge. Zumindest das Rohrstück sollte aus einem Kunststoff bestehen, der bei Hitzeinwirkung, etwa bei 120°C, erweicht oder zersetzt wird.

Für einen Brandschutz-Einsatzfall ist es zweckmäßig, wenn zumindest der Dichtsitz und die Auffang-Schalenklappe, gegebenenfalls auch das Dichtungssystem, aus einem Material mit hoher Temperaturbeständigkeit bestehen. Vorzugsweise handelt es sich dabei um einen Kunststoff mit hoher Temperaturbeständigkeit.

Im übrigen kann der Einsatzteil auch in Ablaufsysteme bequem integriert werden, die nicht aus Kunststoff, sondern zumindest zum Teil aus Metall-Guss oder aus anderem Metall bestehen. In diesem Fall können der Einsatzteil und die Klappe aus einem metallischen Material bestehen.

Bei einer zweckmäßigen Ausführungsform des Ablaufsystems weist der Ablaufbehälter bzw. der Aufsatzteil im Anschluss an den Sitz einen gegenüber dem Sitz engeren Schachtabschnitt zur Zusammenarbeit mit dem Dichtrahmen des Einsatzteils auf. Der Einsatzteil wird mit dem Dichtrahmen axial in den Schachtabschnitt eingedrückt und bleibt dann ganz nahe bei der Oberseite des Ablaufbehälters bzw. des Aufsatzteils. Zur besseren Positionierung könnte zwischen dem Sitz und dem Schachtabschnitt sogar eine Auflageschulter für den Einsatzteil vorgesehen sein.

Besonders zweckmäßig ist in den Einlauftrichter ein zur freien Oberseite des Ablaufbehälters oder Aufsatzteils erhabener Ausweichdom für das Gewicht der Auffang-Schalenklappe eingeformt. Diese Maßnahme verringert die Bauhöhe des Einsatzteils, so dass sich der Einsatzteil nicht nur Nachrüsten schon bestehender Ablaufsysteme bequem eingliedern lässt, sondern auch in dem neu konzipierten Ablaufsystem wenig Platz in Hochrichtung unterhalb der Oberseite des Ablaufbehälters bzw. des Aufsatzteils beansprucht. In dieser hoch oben liegenden Lage lässt sich der Einsatzteil bequem jederzeit herausnehmen, beispielsweise für Reinigungsarbeiten oder dgl.

Bei einer zweckmäßigen Ausführungsform eines Ablaufssystems ist mit einem zumindest den Schwenkweg der Auffang-Schalenklappe in die Öffnungsstellung entsprechenden Abstand unterhalb des im Aufsatzteil herausnehmbar positionierten Einsatzteils im Ablaufbehälter selbst ebenfalls ein Geruchverschluss-Einsatzteil oder ein anderer Einsatzteil für eine andere, Abwasser kontrollierende Funktion angeordnet. Der Einsatzteil im Aufsatzteil bietet bei jederzeit möglichen Zulauf Sicherheit gegen Gerüche aus dem Ablaufbehälter, gegen einen Rückfluss, z.B. das Hochsteigen von Flüssigkeit oder Schaum, und die Sicherheit gegen aus dem Ablaufbehälter hoch kletternde Insekten, und hat so auch eine Redundanzfunktion für den weiteren Einsatzteil.

Bei einer zweckmäßigen Ausführungsform des Ablaufsystems kann der herausnehmbar eingebrachte Einsatzteil mit einer Gewichthaltefunktion, einer Klemmhaltefunktion oder einer lösbaren Sperrhalterung des darüber positionierten Rosts von oben lagegesichert sein. Beispielsweise kann der Rost mit entsprechend geformten Niederhaltern sicherstellen, dass der Einsatzteil nicht hochgedrückt wird.

Bei einem Ablaufsystem, für z.B. eine Wanne kann der Einsatzteil im Aufsatzteil mit einem zumindest im Schwenkweg der Auffang-Schalenklappe in die Öffnungsstellung entsprechenden Abstand oberhalb des Bodens des Wannen-Ablaufbehälters positioniert sein. Hierbei wird gegebenenfalls im Ablaufbehälter kein weiterer Einsatzteil mehr vorgesehen, oder ist ein weiterer Einsatzteil außerhalb des Schwenkwegs der Auffang-Schalenklappe platziert.

Damit die Brandschutz-Charge bei der normalen Abwasser- und Geruchs-Steuerfunktion des Ablaufsystems nicht verschmutzt, ist es zweckmäßig, sie in einer Einkapselung unterzubringen, zweckmäßig aus einem Kunststoff, der unter Hitzeinwirkung, etwa bei 120°C, erweicht oder zersetzt wird, so dass die Brandschutz-Charge ihre abschottende Wirkung und Antriebswirkung auf die Klappe unmittelbar entfaltet.

Anhand der Zeichnung werden Ausführungsformen des Erfindungsgegenstandes erläutert. Es zeigen:
- Fig. 1: eine perspektivische Schrägansicht eines Einsatzteils,
- Fig. 2: eine Seitenansicht zu Fig. 1,
- Fig. 3: einen Achsschnitt des Einsatzteils der Fig. 1 und 2,
- Fig. 4: einen Achsschnitt einer anderen Ausführungsform des Einsatzteils,
- Fig. 5: einen Achsschnitt eines Aufsatzteils für ein Ablaufsystem mit herausnehmbar eingesetztem Einsatzteil, etwa entsprechend den Fig. 1 bis 3,
- Fig. 6: einen Vertikalschnitt eines Ablaufsystems mit im Aufsatzteil eingesetztem Einsatzteil etwa der Fig. 1 bis 3,
- Fig. 7: einen Vertikalschnitt eines Wannen-Ablaufsystems mit im Aufsatzteil eingesetzten Einsatzteil etwa der Fig. 4,
- Fig. 8: einen Vertikalschnitt eines Ablaufsystems mit direkt in den Ablaufbehälter eingesetztem Einsatzteil etwa der Fig. 1 bis 3,
- Fig. 9: den Einsatzteil in einer Brandschutz-Ausführung im Achsschnitt, und
- Fig. 10: den Einsatzteil von Fig. 9 in einem brandschutzsicheren Ablaufsystem.

In den Fig. 1 bis 10 gezeigte Einsatzteile E für abwassertechnische Anwendungsfälle sind separat vorgefertigte Baugruppen, die entweder zur Nachrüstung in schon bestehende Ablaufsysteme oder als wahlweise Erstausstattung in neue Ablaufsysteme eingliederbar sind, um neben einer Geruchverschluss-Funktion auch zumindest eine Rückflussverhinderungs-Funktion, gegebenenfalls sogar eine Rückstaufunktion, und zusätzlich auch eine Sicherheitsfunktion gegen das Herausklettern von Insekten aus dem Ablaufbehälter nach oben oder/und eine Brandschutzfunktion in einem Brandfall, d.h., einen sicheren oberseitigen Verschluss für ein Ablaufsystem zu bewirken, der bei zulaufendem Abwasser selbsttätig öffnet und Abwasser in das Ablaufsystem einfließen lässt. Die gezeigten Einsatzteile basieren auf dem Funktionsprinzip eines Dichtsitzes und einer schwenkbaren Klappe, z.B. sogar der sogenannten Klenk'schen Klappe, d.h. einer Auffang-Schalenklappe, die durch einen Kraftspeicher wie einem Gewicht in ihrer Schließstellung am Dichtsitz eines Einlauftrichters gehalten wird, bei Zulauf von Abwasser ein bestimmtes Volumen auffängt und sammelt, und dann in einem Zug vollständig öffnet, um entweder weiteren Zulauf zu gestatten, oder das aufgefangene Flüssigkeitsvolumen nach unten zu entleeren, und dann rasch in die Schließstellung zurückzukehren. Dieses altbekannte Prinzip wird mit modernen Kunststoff- oder Metall-Formtechniken umgesetzt und an die moderne Bauweise und die Verhältnisse speziell im Oberseitenbereich von Ablaufbehältern und/oder Aufsatzteilen angepasst, um universell einsetzbare, niedrig bauende und funktionssichere Einsatzteile zu schaffen. Dabei sind die dargestellten Einsatzteile kreisrund mit einer zentrischen ebenfalls kreisrunden Öffnung und einer runden Auffang-Schalenklappe. Die kreisrunde Form ist aber kein Muss. Die Einsatzteile könnten beliebige geometrische Konfigurationen haben. Ferner könnten auch die Formen der Auffang-Schalenklappe anders als gezeigt sein, und auch die Position des Dichtsitzes im Einlauftrichter in Bezug auf den Außenrand des Einsatzteiles. Bei den gezeigten Komponenten kann es sich um Kunststoff-Formteile handeln, oder für besondere Einsatzfälle, auch um Metall-Formteile.

Der Einsatzteil E in den Fig. 1, 2 und 3 besteht z.B. aus mehreren Kunststoff-Spritzgussteilen, die zu einer Baugruppe zusammengefasst sind. Ein seichter Einlauftrichter 1 weist am Außenrand D einen ringförmigen Dichtrahmen R, im Zentrum einen Ablaufstutzen 2, an der Unterseite des Einlauftrichters 1 in einem Schwenklager 7 eine schwenkbare Auffang-Schalenklappe 3, und in der Wand des Einlauftrichters 1 einen integrierten, Teil des Auslaufstutzens 2 bildenden, nach oben erhabenen Ausweichdom 4 auf, der für ein in einer Halterung 5 der Auffang-Schalenklappe 3 angeordnetes Gewicht 6 den nötigen Freiraum an der Unterseite des Einsatzteils E bereitstellt, damit sich die Auffang-Schalenklappe 3 aus der in den Fig. 1 bis 3 gezeigten Schließstellung in die Öffnungsstellung (s. Fig. 4) bewegen kann.

Die Trichterachse X ist gleichzeitig die Mittelachse des Außenrandes D und des Auslaufstutzens 2. Die Schwenklagerung weist eine Schwenkachse 7 auf, die bei der gezeigten Ausführungsform außerhalb des Auslaufstutzens 2 und senkrecht zur Trichterachse X verläuft. Die beispielsweise rohrförmige Halterung 5 für das Gewicht 6 ist mit der Auffang-Schalenklappe 3 über einen Hebelarm verbunden.

Die Auffang-Schalenklappe 3 hat eine nach oben offene, schaufelförmige Gestalt, um ein bestimmtes Volumen beispielsweise einer Flüssigkeit auffangen zu können (in der Schließstellung), ehe das Gewicht dieses Volumens die Kraft des Gewichts 6 überwindet und die Auffang-Schalenklappe 3 in den Fig. 2 und 3 entgegen dem Uhrzeigersinn um die Schwenkachse 7 in die volle Öffnungsstellung bringt, in der der Inhalt der Auffang-Schalenklappe 3 entleert wird, so dass die Auffang-Schalenklappe 3 unter dem Einfluss des Gewichts 6 wieder in die gezeigte Schließstellung zurückkehrt, oder solange ausreichend Abwasser einläuft, offen bleibt.

In den Fig. 2 und 3 bildet der Auslaufstutzen 2 einen ebenen, hier in etwa kreisringförmigen Dichtsitz 10, der unter einem Winkel α relativ zur Trichterachse X so geneigt ist, dass das in den Fig. 2 und 3 rechte Ende des Dichtsitzes 10 höher liegt als das linke Ende.

Bei der gezeigten Ausführungsform wird der Dichtsitz 10 von einer am Auslaufstutzen 2 stimseitig angeordneten Ringdichtung 8 mit wenigstens einer umlaufenden und vorstehenden Dichtlippe 17 gebildet. Es könnten mehrere, zueinander parallele, umlaufende Dichtlippen 17 vorgesehen sein. Jede Dichtlippe 17 ist zweckmäßigerweise entweder in Richtung von der Trichterachse X weg oder zur Trichterachse X hin schräg gestellt. Die Ringdichtung 8 ist zweckmäßig in Zweikomponententechnik einstückig mit dem Einlauftrichter 1 gespritzt, wobei für die Ringdichtung 8 ein weicher Elastomer oder Gummi verwendet wird, z.B. thermoplastisches TPE. Die Shorehärte der Ringdichtung 8 sollte unter 50 Sh liegen, vorzugsweise sogar unter 35 Sh.

Die Auffang-Schalenklappe 3 weist in der gezeigten Ausführungsform einen Gegendichtsitz 11 zur Zusammenarbeit mit dem Dichtsitz 10 bzw. dem Dichtungsring 8 auf. Bei einer nicht gezeigten Alternative könnten sowohl im Dichtsitz 10 als auch im Gegendichtsitz 11 Ringdichtungen 8 ggfs. mit Dichtlippen vorgesehen sein, oder könnte nur im Gegendichtsitz 11 eine Ringdichtung 8 vorgesehen sein, zweckmäßig jeweils in Zweikomponententechnik einstückig mitgespritzt

Der in den Einlauftrichter 1 eingeformte Ausweichdom 4 definiert an der Unterseite des Einlauftrichters 3 und zwischen dem Auslaufstutzen 2 und dem Außenrand D einen Freiraum 18 für die Bewegung des Gewichtes 6, das in der Projektion des Außenrandes D in Richtung der Trichterachse X innerhalb des Außenrandes D platziert ist.

Der Außenrand D des Einsatzteiles E wird bei der gezeigten Ausführungsform in den Fig. 1 bis 3 durch einen umlaufenden Hochsteg 16 definiert, der mit dem Einlauftrichter 1 vereinigt ist, und auf den der Dichtrahmen R aufgeknüpft ist. Der Dichtrahmen, gegebenenfalls ebenfalls in Zweikomponententechnik mit dem Einlauftrichter 1 hergestellt, weist eine innenliegende, umlaufende und nach innen offene Nut auf und ist mit den Seitenflanken 14 der U-Nut über die Ober- und Unterseiten des Hochstegs 16 geknüpft. Ferner weist der Dichtrahmen R einen oberen umlaufenden, radial über den Außenrand D nach außen vortretenden Auflageflansch 13 (gleichzeitig ein Dichtflansch oder eine Dichtlippe) auf, sowie eine über den Außenrand D nach außen vortretende Dichtstruktur 15, hier mit mehreren nach außen stehenden Dichtlippen 12. Der Außenrand D könnte zur Einsparung von Bauhöhe auch flach gestaltet sein.

Die über den Außenrand D nach außen vortretende Dichtstruktur 15, hier mit den Dichtlippen 12, soll es ermöglichen, den Einsatzteil E mit dem Dichtrahmen in entsprechende Aufnahmebereiche unterschiedlicher Abmessungen nur in Richtung der Trichterachse X einzudrücken und in einer Dichtposition lagezusichern, wobei die Dichtstruktur Dimensionsunterschiede schluckt oder ausgleicht.

Gemäß Fig. 3 hat der Einsatzteil E bei in der Schließstellung befindlicher Auffang-Schalenklappe 3 eine Bauhöhe h1, die bis maximal etwa 40 %, vorzugsweise sogar nur maximal 35 %, des Außendurchmessers d des Einsatzteils beträgt. Die Größe des Dichtsitzes 10 bzw. der Auffang-Schalenklappe 3 und die Lage der Schwenkachse 7 sind so gewählt, dass die Höhe des Einsatzteils E bei in der Öffnungsstellung befindlicher Auffang-Schalenklappe 3 nur bis etwa 70 % des Außendurchmessers d beträgt. Der Außendurchmesser d entspricht bevorzugt etwa dem Zweieinhalbfachen des Innendurchmessers d1 des Dichtsitzes 10 (d1 ~ 40 % d).

Der in Fig. 4 gezeigte Einsatzteil unterscheidet sich von dem der Fig. 1 bis 3 durch eine andere Ausbildung des Außenrandes D des Einlauftrichters 1 und des Dichtrahmens R im Bereich des Außenrandes D. Und zwar ist bei dieser Ausführungsform ein Dichtrahmen R nach Art eines Profildichtringes in eine nach außen offene, umlaufende Nut 19 im Außenrand D eingeknüpft, wobei ebenfalls eine gegebenenfalls beträchtliche Dichtstruktur über den Außenrand D nach außen vortritt, um Dimensionsunterschiede des jeweils zum Einsetzen des Einsatzteiles E verwendeten Sitzes ausgleichen zu können. Der Dichtrahmen R könnte auch in Zweikomponententechnik angespritzt sein.

Aus dem Kunststoff des Einlauftrichters 1 ist ein oberer, umlaufender starrer Auflageflansch 13' geformt, der über den Außenrand D nach außen vorsteht und zum Höhenpositionieren des Einsatzteils dient.

Der Ausweichdom 4 für das Gewicht 6, das um die Schwenkachse 7 hochschwenkt, wenn sich die Auffang-Schalenklappe 3 in die in Fig. 4 gezeigte Offenstellung bewegt, ist in den Einlauftrichter 1 baulich eingegliedert.

Bei dem Einsatzteil E in Fig. 4 ist femer der Dichtsitz 10 ohne Dichtung ausgebildet, und dafür der Gegendichtsitz 11 mit der ggf. in Zweikomponententechnik angespritzten Ringdichtung 8 und der wenigstens einen Dichtlippe 17 versehen.

Bei einer nicht gezeigten alternativen Ausführungsform könnte in die Auffang-Schalenklappe ein geschlossener Hohlraum integriert sein, der beispielsweise mit Luft oder einem anderen Gas, gegebenenfalls komprimiert, gefüllt ist, und dazu beiträgt, dass die Auffang-Schalenklappe bei darunter ansteigender Flüssigkeit besser aufschwimmt und rasch in die Schließstellung gedrückt wird.

In Fig. 5 ist der Einsatzteil E beispielsweise der Fig. 1 bis 3 in einen Schachtabschnitt 24 eines Aufsatzteils A eines Ablaufsystems S von oben eingesetzt und mit dem Auflageflansch 13 im Wesentlichen horizontal positioniert.

Der Aufsatzteil A besitzt ein unteres Einsteckende 20, einen oberen, die offene Oberseite umfassenden Rahmen 21 mit einem Sitz 22 für beispielsweise einen Rost 23 oder einen Einlegedeckel, wobei sich zum Schachtabschnitt 24, der etwas enger ist als der Sitz 22, eine schräge Schulter 25 nach unten erstreckt. Die Positionierung und Abdichtung des Einsatzteils im Aufsatzteil A wird ausschließlich durch den Dichtrahmen R ausgeführt. Gegebenenfalls sichert der Rost 23 mit nicht gezeigten Niederhaltern, oder durch sein Gewicht, oder einen Klemmsitz im Sitz 22 den eingesetzten Einsatzteil E gegen Hochsteigen.

Der Einsatzteil E kann jederzeit nach Entnahme des Rostes 23 herausgenommen werden, z.B. für Reinigungsarbeiten im darunterliegenden Ablaufsystem.

In Fig. 6 ist der Einsatzteil E etwa der Fig. 1 bis 3 in ein Ablaufsystem S eingebaut, das ein herkömmliches Boden-, Bad- oder Kellerablaufsystem sein kann und einen mit horizontalen Rohranschlüssen 26 an ein Kanalsystem anschließbaren Ablaufbehälter B sowie zumindest einen in die offene Oberseite des Ablaufbehälters B eingesetzten Aufsatzteil A, etwa der in Fig. 5 gezeigten Art, aufweist. Der Ablaufbehälter B könnte auch oder nur einen nach unten orientierten Rohrablauf 26' aufweisen. Die Oberseite des Ablaufbehälters B ist mit einem Sitz 27 ausgebildet, in den der Aufsatzteil A bis zum Aufstehen auf einer unteren Schulter 28 von oben her eingesteckt und durch eine Dichtung 29 abgedichtet ist. Sollte der Ablaufbehälter B ohne Aufsatzteil A installiert sein, dann würde der Rost 23 in den Sitz 27 anstelle der Dichtung 29 eingesetzt.

Im Ablaufbehälter B kann ein weiterer Einsatzteil E1 herausnehmbar angeordnet sein, beispielsweise ein Geruchverschluss, der wasserstandsabhängig eine permanente Geruchverschlussfunktion leistet und dessen Oberseite unterhalb des Sitzes 27 liegt.

Der Einsatzteil E ist hingegen von oben in den Schachtabschnitt im Aufsatzteil A eingeschoben und in seiner Dichtposition festgelegt, und gegebenenfalls durch den Rost 23 gesichert.

Zwischen dem Einsatzteil E und dem anderen Einsatzteil E1 ist ein Zwischenabstand vorgesehen, der zumindest dem Maß entspricht, um das sich die Auffang-Schalenklappe 3 bei der Öffnungsbewegung nach unten verlagert. Es wird sozusagen hier die zwischen dem Einlaufniveau des Rosts 23 im Aufsatzteil A in Abhängigkeit vom Einbaufall gegebene Höhe zum Einsatzteil E1 im Ablaufbehälter B genutzt, um den Einsatzteil E so unterzubringen, dass er keine baulichen Abänderungen des Ablaufsystems S erfordert und dennoch eine zusätzliche Geruchverschlussfunktion, Rückflussverhinderungsfunktion und Insektensperrfunktion leistet.

In Fig. 7 ist ein Ablaufsystem S gezeigt, typischerweise ein Bad- oder Wannenablaufsystem (Duschwanne), mit einem oberseitigen Rost 23, dem hier nur sehr kurzen Aufsatzteil A zum Installieren einer horizontalen Dichtungsebene, und dem niedrig bauenden Ablaufbehälter B, dessen Boden 31 über den Rohrstutzen 26 an das weiterführende Kanalsystem angeschlossen werden kann. Gegebenenfalls führt vom Boden 31 des Ablaufbehälters B ein vertikales Fallrohr nach unten.

Im Ablaufbehälter B ist bei dieser Ausführungsform kein spezieller Einsatzteil vorgesehen. Nur der Aufsatzteil A enthält den Einsatzteil E, beispielsweise der in Fig. 4 gezeigten Art. Der Dichtrahmen R des Einsatzteils E dichtet im Schachtabschnitt 24' des Aufsatzteils A ab, während der Auflageflansch 13' des Einsatzteils auf die Auflageschulter 25' des Aufsatzteils A aufgelegt ist. Die zwischen der Oberseite des Ablaufbehälters B und der Unterseite des oberen Randflansches des Aufsatzteils A gebildete Dichtebene ist mit 29' angedeutet. Am Rost 23 sind unterseitig Niederhalter 29 vorgesehen, die den Einsatzteil E in der gezeigten Dichtposition nach oben absichern. Diese Sicherungsfunktion kann der Rost 23 gegebenenfalls nur durch sein Eigengewicht oder durch einen Klemmsitz im Aufsatzteil A, oder, wie gezeigt, durch eine lösbare Sperrhalterung 30 des Rostes 23 im Aufsatzteil A, ausführen.

Der Einsatzteil A ist nach Abnahme des Rostes 23 jederzeit nach oben herausziehbar und ebenso leicht wieder einsetzbar.

ln der Ausführungsform des Ablaufsystems S in Fig. 8 ist der Einsatzteil E etwa der Fig. 1 bis 3 ohne Zuhilfenahme eines Aufsatzteils A direkt unterhalb der Oberseite des Ablaufbehälters B platziert, und zwar in einem dort vorgesehenen Schachtabschnitt 24" unterhalb des Sitzes 27.

Ähnlich wie in Fig. 7 nutzt die Auffang-Schalenklappe die verfügbare Höhe bis zum Boden 31 des Ablaufbehälters zum Schwenken in die Öffnungsstellung. Der Einsatzteil E kann allein durch den Dichteingriff des Dichtrahmens R lagegesichert sein. Zweckmäßig wird jedoch der eingesetzte Rost 23 zu einer zusätzlichen Sicherung des eingesetzten Einsatzteils E herangezogen.

Die runde Form des Dichtsitzes und der Auffang-Schalenklappe ist zweckmäßig. Jedoch könnten der Dichtsitz 10 und die Auffang-Schalenklappe auch eine andere geometrische Gestalt haben, um bei gegebenem Durchlaufquerschnitt die Höhe so gering wie möglich zu machen, die die Auffang-Schalenklappe in der vollen Öffnungsstellung beansprucht. So könnte die Form des Dichtsitzes 10 und der Auffang-Schalenklappe elliptisch sein, mit der Ellipsen-Hauptachse parallel zur Schwenkachse 7, oder könnte der der Schwenkachse 7 ferneliegende Teil der Kontur der Auffang-Schalenklappe abgeflacht sein.

Der in Fig. 9 gezeigte Einsatzteil E ist ähnlich dem von Fig. 1, jedoch für eine Brandschutzwirkung konzipiert. Der Einlauftrichter 1 und die beispielsweise als Auffang-Schalenklappe 3 ausgebildete Klappe können aus einem Kunststoff hoher Temperaturbeständigkeit bestehen, oder sogar Metall-Formteile sein (Gussteile oder Blechziehteile). Für die Brandschutzfunktion ist der Einsatzteil E mit einer Brandschutz-Charge C ausgestattet, die z.B. an der Unterseite des Einlauftrichters 1 positioniert ist. Zu diesem Zweck ist an den Einlauftrichter als Halterung 8 eine in der gezeigten Ausführungsform runde Schürze 32 angeformt (oder daran befestigt), die sich nach unten bis über die Position des Dichtsitzes 10 bzw. der geschlossenen Klappe 3 erstreckt. In der Schürze 32 ist die Brandschutz-Charge C festgelegt. Die Brandschutz-Charge C kann eine ringartige Manschette sein, oder nur ein C-schalenförmiger Körper, der sich an der Seite des Gewichts 6 bis zu der gestrichelten Linie 37 erstreckt. Die Brandschutz-Charge ist zweckmäßig allseits eingekapselt, und zwar außen von der Schürze 32, und innen von einem Rohr 34 mit einem Endflansch 38, der mit Vorsprüngen 35 in Ausnehmungen im unteren Randbereich der Schürze 32 eingeclipst ist. Zweckmäßig wird zuvor die Brandschutz-Charge außen auf das Rohr 34 aufgebracht, so dass sie sich nach Fertigstellung des Einsatzteiles E bequem anbringen lässt. Der mit der Charge C ausgestattete Einsatzteil E kann ggfs. als Ersatz des in Fig. 1 gezeigten Einsatzteils E nachgerüstet werden.

In einem Brandfall unterhalb des Ablaufsystems S, steigen Brandgase mit hoher Temperatur und relativ hohem Druck hoch, wobei sich die Auffang-Schalenklappe 3 an den Dichtsitz 10 anlegt und das Austreten von Brandgasen und Hitze nach oben verhindert. Das Rohr 34 mit dem Enflansch 38 besteht zweckmäßig aus einem Material, z.B. Kunststoff, das sich bei etwa 120°C erweicht, und so der Expansion der Brandschutz-Charge nicht hinderlich ist. Die Brandschutz-Charge C wird zunächst dazu benutzt, die Auffang-Schalenklappe 3 zuverlässig in der Schließlage festzuhalten und noch fester anzudrücken, ehe schließlich der gesamte Querschnitt innerhalb der Schürze abgeschottet und die geschlossene Auffang-Schalenklappe in Blockierlage eingebettet ist.

In Fig. 10 ist der Einsatzteil E von Fig. 9 in das Ablaufsystem S integriert, und zwar bei der gezeigten Ausführungsform in den Aufsatzteil A des Ablaufbehälters B, in den als weiterer Einsatzteil E1 beispielsweise ein wasserstandsabhängiger üblicher Glocken-Geruchverschluss eingesetzt ist. Anstelle des Einsatzteils E1 könnte auch ein anderer Einsatzteil mit anderer Funktion vorgesehen sein, oder gar kein Einsatzteil. Im letztgenannten Fall könnte der Einatzteil E mit der Auffang-Schalenklappe 3 direkt im Ablaufbehälter B angeordnet sein. Dem gegebenenfalls hohen Druck von Brandgasen Rechnung tragend kann es zweckmäßig sein, den Aufsatzteil A und oder den Einsatzteil E zuverlässig im Ablaufsystem zu positionieren (nicht im Detail hervorgehoben), damit dieser nicht nach oben herausgedrückt wird. Im Hinblick auf den Brandschutz kann es zweckmäßig sein, das Ablaufsystem S in Fig. 10 zumindest zum Teil aus Metall-Formteilen auszubilden. Die Einkapselung der Brandschutz-Charge C ist zweckmäßig, weil das Material gegebenenfalls hygroskopische Eigenschaften hat bzw. leicht verschmutzt und in seiner Wirkung beeinträchtigt werden kann. Gegebenenfalls reicht aber eine dünne Kunststoffhaut oder dgl. aus, um die Brandschutzcharge C abzuschirmen. Die Brandschutz-Charge C könnte schließlich eine vorfertigbare Baueinheit sein, die zum Einsatzteil E bzw. Einlauftrichter 1 passt und auch nachträglich in dem Einsatzteil bzw. dem Ablaufsystem S installiert werden kann, wenn sich nach längerem Betrieb des "normalen" Ablaufsystems die Gefahr eines Brandfalls einstellt. Bauartbedingt bietet der Einsatzteil mit dem um den Dichtsitz 10 vorhandenen Einbauraum ideale Voraussetzungen, eine relativ große Brandschutz-Charge zu installieren, die der normalen Abwasserbehandlungsfunktion des Einsatzteils E bzw. des Ablaufsystems S zu keiner Zeit im Wege ist.

## Patentansprüche

1. Einsatzteil (E) mit zumindest Geruchverschluss-Funktion für ein Abwasser-Ablaufsystem (S), das einen oberseitig offenen, an wenigstens einen Kanal anschließbaren Ablaufbehälter (B) umfasst, **dadurch gekennzeichnet, dass** der Einsatzteil (E) zum Einbau in das Ablaufsystem (S) im Wesentlichen parallel zur Oberseite des Ablaufsystems (B) einen tellerförmigen Einlauftrichter (1) mit einem im Wesentlichen quer zur Trichterachse (X) orientierten, ebenen Dichtsitz (10) an der Unterseite und einer am Einlauftrichter schwenkbar gelagerten, in Schließrichtung von unten gegen den Dichtsitz (10) durch ein mitbewegbares Gewicht (6) beaufschlagten Auffang-Schalenklappe (3) aufweist, und dass in den Einlauftrichter (1) innerhalb der Höhenerstreckung (h1) in Richtung der Trichterachse (X) ein Ausweichdom (4) für das Gewicht (6) eingegliedert ist.

2. Einsatzteil nach Anspruch 1, **dadurch gekennzeichnet, dass** der Einsatzteil (E) am Außenrand (D) wenigstens einen umlaufenden Dichtrahmen (R) zum Einbringen des Einsatzteils (E) in eine Dichtposition in eine Halterung, vorzugsweise in einen Schachtabschnitt (24) des Ablaufbehälters (B) oder eines im Ablaufbehälter (B) angeordneten Aufsatzteils (A), aufweist.

3. Einsatzteil nach Anspruch 2, **dadurch gekennzeichnet, dass** der Dichtrahmen (R) eine gegenüber dem Außenrand (D) nach außen vortretende Dichtstruktur (15) aufweist.

4. Einsatzteil nach Anspruch 2, **dadurch gekennzeichnet, dass** entweder der Dichtrahmen (R) selbst oder der Außenrand (D) einen über den Außenrand (D) nach außen vorspringenden Auflageflansch (13, 13') zum Auflegen auf eine Schulter (25, 25') des Ablaufbehälters (B) oder eines im Ablaufbehälter (B) angeordneten Aufsatzteils (A) aufweist.

5. Einsatzteil nach Anspruch 2, **dadurch gekennzeichnet, dass** der Außenrand (D) von einem umlaufenden Hochsteg (16) gebildet ist, und dass der Dichtrahmen (R) mit U-Schenkeln einer innenseitigen U-förmigen Nut die Ober- und Unterseiten des Hochstegs (16) umgreift, und außenseitig wenigstens eine umlaufende Dichtlippe (12), vorzugsweise auch eine den Auflageflansch (13) bildende, oberseitige Dichtlippe, aufweist.

6. Einsatzteil nach Anspruch 4, **dadurch gekennzeichnet, dass** im Abstand unterhalb des Auflageflansches (13') eine umlaufende, nach außen offene Nut (19) für den Dichtrahmen (R) vorgesehen ist.

7. Einsatzteil nach Anspruch 1, **dadurch gekennzeichnet, dass** der Dichtsitz (10) am freien Ende eines rohrstutzenartigen Trichterauslaufs (2) angeordnet ist, und dass der Ausweichdom (4) einen Teil des Trichterauslaufs (2) bildet.

8. Einsatzteil nach Anspruch 1, **dadurch gekennzeichnet, dass** der Ausweichdom (4) zumindest annähemd die Form eines in den Einlauftrichter (1) eingegliederten, beidendig verschlossenen Zylindermantel-Teils (3) hat.

9. Einsatzteil nach Anspruch 1, **dadurch gekennzeichnet, dass** die Ebene des Dichtsitzes (10) mit der Ebene der Oberseite des Einsatzteils (E) einen spitzen Winkel einschließt, vorzugsweise in Richtung zur Schwenkachse (7) der Auffang-Schalenklappe (3) geringfügig schräg ansteigt.

10. Einsatzteil nach Anspruch 1, **dadurch gekennzeichnet, dass** die Schwenkachse (7) zwischen dem Dichtsitz (10) und dem Gewicht (6) und näher zur Oberseite des Einsatzteils (E) positioniert ist als der Dichtsitz (10).

11. Einsatzteil nach Anspruch 1, **dadurch gekennzeichnet, dass** im Dichtsitz (10) und/oder in einem Gegendichtsitz (11) der Auffang-Schalenklappe (3) ein Dichtsystem, vorzugsweise eine Lippendichtung (8) mit wenigstens einer umlaufenden, vortretenden Dichtlippe, (17) vorgesehen ist.

12. Einsatzteil nach Anspruch 11, **dadurch gekennzeichnet, dass** das Dichtsystem in Zweikomponententechnik mit dem Einlauftrichter (1) und/oder der Auffang-Schalenklappe (3) einstückig hergestellt ist.

13. Einsatzteil nach Anspruch 11, **dadurch gekennzeichnet, dass** die Dichtlippe (17) zur Trichterachse (X) hin oder von der Trichterachse weg schräg gestellt oder gebogen ist.

14. Einsatzteil nach Anspruch 11, **dadurch gekennzeichnet, dass** das Dichtsystem bzw. die Dichtlippe (17) eine Shorehärte < 50 Sh aufweist.

15. Einsatzteil nach Anspruch 1, **dadurch gekennzeichnet, dass** der Einsatzteil (E) und der Dichtsitz (10) rund sind, und dass die Mittelachsen des Außenrandes (D) und des Dichtsitzes (10) in der Trichterachse (X) liegen.

16. Einsatzteil nach Anspruch 1, **dadurch gekennzeichnet, dass** die in Richtung der Trichterachse (X) gesehene Höhe (h1) des Einsatzteils (E) bei in der Schließstellung befindlicher Auffang-Schalenklappe (3) bis maximal etwa 40 %, vorzugsweise nur etwa 35 %, und bei in der Öffnungsstellung befindlicher Auffang-Schalenklappe bis etwa 70 %, des Außendurchmessers (d) des Einsatzteils (E) beträgt.

17. Einsatzteil (E) mit zumindest Geruchverschluss-Funktion für ein Abwasser-Ablaufsystem (S), das einen oberseitig offenen, an wenigstens einen Kanal anschließbaren Ablaufbehälter (B) umfasst, **dadurch gekennzeichnet, dass** der in das Ablaufsystem (S) einbaubare Einsatzteil (E) an der Unterseite einen Dichtsitz (10) und eine um eine im Wesentlichen horizontale Achse (7) schwenkbare, gegen den Dichtsitz (10) durch einen Kraftspeicher (6) beaufschlagte Klappe (3) aufweist, und dass an der Unterseite des Einsatzteils (E) eine Halterung (32) angeordnet ist, an der eine Brandschutz-Charge (C) aus bei Hitzeeinwirkung bis mindestens zur Blockade der am Dichtsitz (10) anliegenden Klappe (3) expandierendem Material vorgesehen ist.

18. Einsatzteil nach Anspruch 17, **dadurch gekennzeichnet, dass** sich die Brandschutz-Charge (C) über die Position des Dichtsitzes (10) nach unten erstreckt.

19. Einsatzteil nach Anspruch 17, **dadurch gekennzeichnet, dass** sich die Charge (C) nur über einen dem Gewicht (6) gewandten Umfangsteilbereich (37) erstreckt.

20. Einsatzteil nach Anspruch 17, **dadurch gekennzeichnet, dass** die Brandschutz-Charge (C) als geschlossene Ringmanschette ausgebildet ist und den Dichtssitz (10) und das Gewicht (6) mit radialem Abstand umfasst.

21. Einsatzteil nach Anspruch 17, **dadurch gekennzeichnet, dass** am Einlauftrichter (1) unterseitig eine umlaufende Schürze (32) angeordnet ist, die sich bis über die Position des Dichtsitzes (10) nach unten erstreckt, dass die Brandschutz-Charge (C) innen in der Schürze (32) angeordnet ist, dass die Brandschutz-Charge (C) auf einem Rohrstück (34) mit Endflansch (38) außen angebracht ist, dessen Endflansch (38) an der Schürze (32) gehaltert ist, vorzugsweise mit in Ausschnitte (36) der Schürze (32) eingesetzten Clips-Vorsprüngen (35) , wobei zumindest das Rohrstück (34) aus bei Hitzeeinwirkung, etwa bei 120°C, erweichbarem oder zersetzbarem Kunststoff besteht.

22. Einsatzteil nach Anspruch 17, **dadurch gekennzeichnet, dass** zumindest der Einlauftrichter (1) und die Auffang-Schalenklappe (3), gegebenenfalls auch ein Dichtungssystem am Dichtsitz (10) und/oder der Auffang-Schalenklappe (3) aus einem Material, vorzugsweise Kunststoff, mit hoher Temperaturbeständigkeit bestehen.

23. Ablaufsystem (S) für die Abwassertechnik, mit einem oberseitig offenen, einen umlaufenden Sitz (27) aufweisenden Kunststoff-Ablaufbehälter (B), im Bereich dessen Sitzes zumindest ein Rost (23) oder ein oberseitig offener, ebenfalls einen umlaufenden Sitz (22) zumindest für einen Rost (23) aufweisender Aufsatzteil (A) angeordnet ist, und mit wenigstens einem zumindest eine Geruchverschlussfunktion leistenden, herausnehmbaren Einsatzteil (E) im Ablaufsystem, **dadurch gekennzeichnet, dass** der Einsatzteil (E) durch axiales Eindrücken in Richtung von der offenen Oberseite des Ablaufbehälters (B) oder des Aufsatzteils (A) in einer dem Sitz (22, 27) unmittelbar benachbarten Dichtposition im Ablaufbehälter (B) oder im Aufsatzteil (A) lagegesichert ist, und einen tellerförmigen Einlauftrichter (1) mit zur Oberseite in etwa senkrechter Trichterachse (X), mit einem Dichtrahmen (R) am Außenrand (D) und einem unterseitigen, ebenen und im Wesentlichen waagrechten Dichtsitz (10) sowie eine am Einlauftrichter (1) unterseitig schwenkbar gelagerte Auffang-Schalenklappe (3) aufweist, die durch ein mitbewegbares Gewicht (6) in Schließrichtung zum Dichtsitz (10) beaufschlagt ist und zusätzlich zu einer temporären und flüssigkeitsstandsunabhängigen Geruchverschluss-Funktion zumindest eine Rückflussverhinderungsfunktion leistet.

24. Ablaufsystem nach Anspruch 23, **dadurch gekennzeichnet, dass** der Ablaufbehälter (B) bzw. der Aufsatzteil (A) beim Sitz (22, 27) einen gegenüber dem Sitz (22, 27) engeren Schachtabschnitt (24', 24) für den Dichtrahmen (R) des Einsatzteils (E) aufweist, vorzugsweise mit einer Auflageschulter (25, 25') zwischen dem Sitz (22, 27) und dem Schachtabschnitt (24, 24').

25. Ablaufsystem nach Anspruch 23, **dadurch gekennzeichnet, dass** in den Einlauftrichter (1) ein zur freien Oberseite des Ablaufbehälters (B) oder Aufsatzteils (A) erhabener Ausweichdom (4) für das Gewicht (6) der Auffang-Schalenklappe (3) eingegliedert ist.

26. Ablaufsystem nach Anspruch 23, **dadurch gekennzeichnet, dass** mit einem zumindest dem Schwenkweg der Auffang-Schalenklappe (3) in die Öffnungsstellung entsprechenden Abstand unterhalb des im Aufsatzteil (A) herausnehmbar positionierten Einsatzteils (E) im Ablaufbehälter (B) ein weiterer, wasserstandabhängiger operierender Geruchverschluss-Einsatzteil (E1) angeordnet ist.

27. Ablaufsystem nach Anspruch 23, **dadurch gekennzeichnet, dass** der Einsatzteil (E) durch den im Sitz (22, 27) des Ablaufbehälters (B) oder des Aufsatzteils (A) herausnehmbar mit einer Gewichthaltefunktion, einer Klemmhaltefunktion oder einer lösbaren Sperrhalterung (30) positionierten Rost (23) von oben lagegesichert ist, vorzugsweise mittels am Rost (23) angeordneter Niederhalter (29).

28. Ablaufsystem nach Anspruch 23, **dadurch gekennzeichnet, dass** der Einsatzteil (E) im Aufsatzteil (A) eines Wannen-Ablaufbehälters (B) mit einem zumindest dem Schwenkweg der Auffang-Schalenklappe (3) in die Öffnungsstellung entsprechenden Abstand oberhalb des Bodens (31) des Wannen-Ablaufbehälters (B) positioniert ist.

29. Ablaufsystem (S) für die Abwassertechnik, mit einem oberseitig offenen, einen umlaufenden Sitz (27) aufweisenden Kunststoff-Ablaufbehälter (B), im Bereich dessen Sitzes zumindest ein Rost (23) oder ein oberseitig offener, ebenfalls einen umlaufenden Sitz (22) zumindest für einen Rost (23) aufweisender Aufsatzteil (A) angeordnet ist, und mit wenigstens einem herausnehmbar eingebauten Einsatzteil (E) im Ablaufbehälter (B) oder im Aufsatzteil (A) des Ablaufsystems, **dadurch gekennzeichnet, dass** der Einsatzteil (E) einen unterseitigen Dichtsitz (10) sowie eine um eine im Wesentlichen horizontale Achse (7) schwenkbare Klappe (3) aufweist, die durch einen Kraftspeicher (6) in Schließrichtung zum Dichtsitz (10) beaufschlagt ist, und dass am Einsatzteil (E) unterseitig eine Halterung (32) angebracht ist, in der wenigstens eine Brandschutz-Charge (C) aus einem bei Hitzeinwirkung bis zum Blockieren der am Dichtsitz (10) anliegenden Klappe (3) und Ausfüllen des Querschnitts des Ablaufbehälters (B) oder des Aufsatzteils (A) unterhalb des eingebauten Einsatzteils (E) expandierenden Material angeordnet ist.

30. Ablaufsystem nach Anspruch 29, **dadurch gekennzeichnet, dass** die Brandschutz-Charge (C) in einer unter Hitzeeinwirkung, etwa bei 120°C, erweichenden Kunststoff-Einkapselung (34, 32) enthalten ist.
